# EUROPÄISCHE PATENTSCHRIFT

(11) **EP 2 963 371 B1**
(45) Veröffentlichungstag und Bekanntmachung des Hinweises auf die Patenterteilung: **02.05.2018**
(21) Anmeldenummer: 15001884.4
(22) Anmeldetag: 25.06.2015
(51) Int. Cl.: F25J 3/04

(54) **VERFAHREN UND VORRICHTUNG ZUR GEWINNUNG EINES DRUCKGASPRODUKTS DURCH TIEFTEMPERATURZERLEGUNG VON LUFT**
METHOD AND DEVICE FOR CREATING A PRESSURISED GAS PRODUCT BY THE CRYOGENIC DECOMPOSITION OF AIR
PROCEDE ET DISPOSITIF DE PRODUCTION D'UN PRODUIT DE GAZ SOUS PRESSION PAR DECOMPOSITION A BASSE TEMPERATURE D'AIR

(30) Priorität: 05.07.2014 EP 14002308
(43) Veröffentlichungstag der Anmeldung: 06.01.2016
(73) Patentinhaber: Linde Aktiengesellschaft, 80331 München (DE)
(72) Erfinder: Goloubev, Dimitri, 80804 München (DE)
(74) Vertreter: Imhof, Dietmar

(56) Entgegenhaltungen:
- EP-A1- 2 634 517
- EP-A2- 0 660 058
- DE-A1-102010 052 545
- US-A- 5 400 600
- US-A- 5 475 980

## Beschreibung

Die Erfindung betrifft ein Verfahren und eine Vorrichtung zur variablen Gewinnung eines Druckgasprodukts mittels Tieftemperaturzerlegung von Luft.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destillationssäulen-System einer solchen Anlage kann als Zwei-Säulen-System (zum Beispiel als klassisches Linde-Doppelsäulensystem) ausgebildet sein, oder auch als Drei- oder Mehr-Säulen-System. Es kann zusätzlich zu den Kolonnen zur Stickstoff-Sauerstoff-Trennung weitere Vorrichtungen zur Gewinnung hoch reiner Produkte und/oder anderer Luftkomponenten, insbesondere von Edelgasen aufweisen, beispielsweise eine Argongewinnung und/oder eine Krypton-Xenon-Gewinnung.

Als "Kondensator-Verdampfer" wird ein Wärmetauscher bezeichnet, in dem ein erster, kondensierender Fluidstrom in indirekten Wärmeaustausch mit einem zweiten, verdampfenden Fluidstrom tritt. Jeder Kondensator-Verdampfer weist einen Verflüssigungsraum und einen Verdampfungsraum auf, die aus Verflüssigungspassagen beziehungsweise Verdampfungspassagen bestehen. In dem Verflüssigungsraum wird die Kondensation (Verflüssigung) des ersten Fluidstroms durchgeführt, in dem Verdampfungsraum die Verdampfung des zweiten Fluidstroms. Verdampfungs- und Verflüssigungsraum werden durch Gruppen von Passagen gebildet, die untereinander in Wärmeaustauschbeziehung stehen. Der Verdampfungsraum eines Kondensator-Verdampfers kann als Badverdampfer, Fallfilmverdampfer oder Forced-Flow-Verdampfer ausgebildet sein.

Bei dem Prozess der Erfindung wird ein flüssig auf Druck gebrachter Produktstrom gegen einen Wärmeträger verdampft und schließlich als innenverdichtetes Druckgasprodukt gewonnen. Diese Methode wird auch als Innenverdichtung bezeichnet. Sie dient zur Gewinnung von gasförmigem Druckprodukt. Für den Fall eines überkritischen Drucks findet kein Phasenübergang im eigentlichen Sinne statt, der Produktstrom wird dann "pseudo-verdampft". Bei dem Produktstrom kann es sich beispielsweise um ein Sauerstoffprodukt aus der Niederdrucksäule eines Zwei-SäulenSystems oder um ein Stickstoffprodukt aus der Hochdrucksäule eines Zwei-SäulenSystems beziehungsweise aus dem Verflüssigungsraum eines Hauptkondensators handeln, über den Hochdrucksäule und Niederdrucksäule in wärmetauschender Verbindung stehen

Gegen den (pseudo-)verdampfenden Produktstrom wird ein unter hohem Druck stehender Wärmeträger verflüssigt (beziehungsweise pseudo-verflüssigt, wenn er unter überkritischem Druck steht). Der Wärmeträger wird häufig durch einen Teil der Luft gebildet, im vorliegenden Fall von dem "zweiten Teilstrom" der verdichteten Einsatzluft.

Innenverdichtungsverfahren sind zum Beispiel bekannt aus DE 830805, DE 901542 (= US 2712738/US 2784572), DE 952908, DE 1103363 (= US 3083544), DE 1112997 (= US 3214925), DE 1124529, DE 1117616 (= US 3280574), DE 1226616 (= US 3216206), DE 1229561 (= US 3222878), DE 1199293, DE 1187248 (= US 3371496), DE 1235347, DE 1258882 (= US 3426543), DE 1263037 (= US 3401531), DE 1501722 (= US 3416323), DE 1501723 (= US 3500651), DE 253132 (= US 4279631), DE 2646690, EP 93448 B1 (= US 4555256), EP 384483 B1 (= US 5036672), EP 505812 B1 (= US 5263328), EP 716280 B1 (= US 5644934), EP 842385 B1 (= US 5953937), EP 758733 B1 (= US 5845517), EP 895045 B1 (= US 6038885), DE 19803437 A1, EP 949471 B1 (= US 6185960 B1), EP 955509 A1 (= US 6196022 B1), EP 1031804 A1 (= US 6314755), DE 19909744 A1, EP 1067345 A1 (= US 6336345), EP 1074805 A1 (= US 6332337), DE 19954593 A1, EP 1134525 A1 (= US 6477860), DE 10013073 A1, EP 1139046 A1, EP 1146301 A1, EP 1150082 A1, EP 1213552 A1, DE 10115258 A1, EP 1284404 A1 (= US 2003051504 A1), EP 1308680 A1 (= US 6612129 B2), DE 10213212 A1, DE 10213211 A1, EP 1357342 A1 oder DE 10238282 A1DE 10302389 A1, DE 10334559 A1, DE 10334560 A1, DE 10332863 A1, EP 1544559 A1, EP 1585926 A1, DE 102005029274 A1EP 1666824 A1,EP 1672301 A1, DE 102005028012 A1, WO 2007033838 A1, WO 2007104449 A1, EP 1845324 A1, DE 102006032731 A1, EP 1892490 A1, DE 102007014643 A1, A1, EP 2015012 A2, EP 2015013 A2, EP 2026024 A1, WO 2009095188 A2 oder DE 102008016355 A1.

Die Erfindung betrifft insbesondere Systeme, bei denen die gesamte Einsatzluft auf einen Druck verdichtet wird, der deutlich über dem höchsten Destillationsdruck, der im Inneren der Säulen des Destillationssäulen-Systems herrscht (im Normalfall ist dies der Hochdrucksäulendruck). Solche Systeme werden auch als HAP-Prozesse bezeichnet (HAP - high air pressure). Dabei liegt der "erste Druck", also der Austrittsdruck des Hauptluftverdichters (MAC = main air compressor), in dem die Gesamtluft verdichtet wird, beispielsweise mehr als 4 bar, insbesondere 6 bis 16 bar über dem höchsten Destillationsdruck. Absolut liegt der "erste Druck" beispielsweise zwischen 17 und 25 bar. Bei HAP-Verfahren stellt der Hauptluftverdichter regelmäßig die einzige mit externer Energie angetriebene Maschine zur Verdichtung von Luft dar. Unter einer "einzigen Maschine" wird hier ein einstufiger oder mehrstufiger Verdichter verstanden, dessen Stufen alle mit dem gleichen Antrieb verbunden sind, wobei alle Stufen in demselben Gehäuse untergebracht oder mit demselben Getriebe verbunden sind.

Eine Alternative zu derartigen HAP-Verfahren stellen so genannte MAC-BAC-Verfahren dar, bei denen die Luft im Hauptluftverdichter auf einen relativ niedrigen Gesamtluftdruck verdichtet wird, zum Beispiel auf den Betriebsdruck der Hochdrucksäule (plus Leitungsverlusten). Ein Teil der Luft aus dem Hauptluftverdichter wird in einem mit externer Energie angetriebenen Luftnachverdichter (BAC = booster air compressor) auf einen höheren Druck verdichtet. Dieser Luftteil unter höherem Druck (häufig Drosselstrom genannt) liefert den Großteil der für die (Pseudo-)Verdampfung des innenverdichteten Produkts notwendige Wärme im Hauptwärmetauscher. Er wird stromabwärts des Hauptluftverdichters in einem Drosselventil oder in einer Flüssigturbine (DLE = dense liquid expander) auf den im Destillationssäulen-System benötigten Druck entspannt.

Ein Verfahren der eingangs genannten Art mit serielle verbundenem erstem Nachverdichter (Warmbooster) und zweitem Nachverdichter (Kaltbooster) ist aus DE 102010055448 A1 bekannt. US5475980 A1 zeigt ein Verfahren mit den Merkmalen des Oberbegriffs von Anspruch 1. Der Erfindung liegt die Aufgabe zugrunde, ein derartiges Verfahren hinsichtlich der energetischen Effizienz weiter zu verbessern.

Diese Aufgabe wird durch die Merkmale des Patentanspruchs 1 gelöst. Neben dem "zweiten Teilstrom" - dem Drosselstrom unter dem besonders hohen dritten Druck - wird ein weiterer Drosselstrom unter einem vergleichsweise niedrigen Druck von beispielsweise 7 bis 15 bar, insbesondere 10 bis 13 bar durch den kalten Teil des Hauptwärmetauschers gefahren. Dieser weitere Drosselstrom wird durch den "dritten Teilstrom" der Luft stromabwärts seiner Entspannung in der zweiten Luftturbine gebildet. Der zusätzliche Luftstrom im kalten Teil des Hauptwärmetauschers ermöglicht es, ein günstiges Wärmetauschdiagramm zu erreichen und damit Energie zu sparen, insbesondere wenn als innenverdichtetes Produkt Stickstoff zwischen 7 und 15 bar gewonnen wird.

In vielen Fällen ist eine weitere Optimierung des Wärmeaustauschprozesses im Hauptwärmetauscher möglich, indem ein vierter Teilstrom der im Hauptluftverdichter verdichteten Luft unter dem ersten Druck, dem Austrittsdruck des Hauptluftverdichters, in dem Hauptwärmetauscher abgekühlt und anschließend entspannt und in das Destillationssäulen-System eingeleitet wird.

Einer der beiden Turbinenströme oder beide können gemeinsam mit dem zweiten Teilstrom in dem ersten Nachverdichter auf den zweiten Druck nachverdichtet werden, wie es in den Patentansprüchen 3 und 4 beschrieben ist.

Insbesondere der dritte Teilstrom kann auch ohne Nachverdichtung bleiben; er wird dann unter dem ersten Druck in die zweite Luftturbine eingeleitet.

Wenn das System zeitweise mit besonders niedriger Flüssigproduktion oder als reine Gasanlage gefahren werden soll, ist es günstig, zu diesen Zeiten einen zweiten Teil des arbeitsleistend entspannten dritten Teilstroms nicht in den Hauptwärmetauscher einzuführen, sondern in den Verflüssigungsraum einen Sumpfverdampfers der Hochdrucksäule, der als Kondensator-Verdampfer ausgebildet ist.

Der in dem Verdampfungsraum des Sumpfverdampfers der Hochdrucksäule mindestens teilweise kondensierte Strom wird dann vorzugsweise der Hochdrucksäule an einer Zwischenstelle zugeführt.

Die Erfindung sowie weitere Einzelheiten der Erfindung werden im Folgenden anhand von in den Figuren 1 und 2 schematisch dargestellten Ausführungsbeispielen näher erläutert.

In **Figur 1** wird atmosphärische Luft (AIR) wird über ein Filter 1 von einem Hauptluftverdichter 2 angesaugt. Der Hauptluftverdichter weist in dem Beispiel fünf Stufen auf und verdichtet den Gesamtluftstrom auf einen "ersten Druck" von beispielsweise 19,7 bar. Der Gesamtluftstrom 3 stromabwärts des Hauptluftverdichters 2 wird unter dem ersten Druck in einer Vorkühlung 4 gekühlt. Der vorgekühlte Gesamtluftstrom 5 wird in einer Reinigungseinrichtung 6, die insbesondere durch ein Paar umschaltbarer Molsieb-Adsorber gebildet wird, gereinigt. Der gereinigte Gesamtluftstrom 7 wird zu einem ersten Teil 8 in einem im Warmen betriebenen Luftnachverdichter 9 mit Nachkühler 10 auf einen "zweiten Druck" von beispielsweise 24 bar nachverdichtet und anschließend in einen "ersten Teilstrom" 11 (erster Turbinenluftstrom) und einen "zweiten Teilstrom" 12 (erster Drosselstrom) aufgeteilt.

Der erste Teilstrom 11 wird in einem Hauptwärmetauscher 13 auf eine erste Zwischentemperatur von ca. 135K abgekühlt. Der abgekühlte erste Teilstrom 14 wird in einer ersten Luftturbine 15 von dem zweiten Druck auf etwa 5,5 bar arbeitsleistend entspannt. Die erste Luftturbine 15 treibt den warmen Luftnachverdichter 9 an. Der arbeitsleistend entspannte erste Teilstrom 16 wird in einen Abscheider (Phasentrenner) 17 eingeleitet. Der flüssige Anteil 18 wird über die Leitungen 19 und 20 in die Niederdrucksäule 22 des Destillationssäulen-Systems eingeleitet.

Das Destillationssäulen-System umfasst eine Hochdrucksäule 21, die Niederdrucksäule 22 und einen Hauptkondensator 23 sowie eine übliche Argongewinnung 24 mit Rohargonsäule 25 und Reinargonsäule 26. Der Hauptkondensator 23 ist als Kondensator-Verdampfer ausgebildet, in dem konkreten Beispiel als Kaskadenverdampfer. Der Betriebsdruck am Kopf der Hochdrucksäule beträgt in dem Beispiel 5,3 bar, derjenige am Kopf der Niederdrucksäule 1,35 bar.

Der zweite Teilstrom 12 der Einsatzluft wird in dem Hauptwärmetauscher 13 auf eine zweite Zwischentemperatur abgekühlt, die höher als die erste Zwischentemperatur ist, über Leitung 27 einem Kaltverdichter 28 zugeleitet und dort auf einen "dritten Druck" von ca. 35 bar nachverdichtet. Der nachverdichtete zweite Teilstrom 29 wird bei einer dritten Zwischentemperatur, die höher als die zweite Zwischentemperatur ist, wieder in den Hauptwärmetauscher 13 eingeleitet und dort bis zum kalten Ende abgekühlt. Der kalte zweite Teilstrom 30 wird in einem Drosselventil 31 auf etwa den Betriebsdruck der Hochdrucksäule entspannt und über Leitung 32 der Hochdrucksäule 21 zugeführt. Ein Teil 33 wird wieder entnommen, in einem Unterkühlungs-Gegenströmer 34 abgekühlt und über die Leitungen 35 und 20 in die Niederdrucksäule 22 eingespeist.

Ein "dritter Teilstrom" 436 der Einsatzluft wird unter dem zweiten Druck in den Hauptwärmetauscher 13 eingeleitet und dort auf eine vierte Zwischentemperatur abgekühlt, die in dem Beispiel etwas höher als die erste Zwischentemperatur liegt. Der abgekühlte dritte Teilstrom 37 wird in einer zweiten Luftturbine 38 von dem ersten Druck aus arbeitsleistend entspannt. Der arbeitsleistend entspannte Turbinenstrom 339 weist einen Druck auf, der mindestens 1 bar, insbesondere 4 bis 10 bar über dem Betriebsdruck der Hochdrucksäule liegt, und eine Temperatur, die mindestens 10 K, insbesondere 15 bis 40 K oberhalb der Eintrittstemperatur der Niederdruck-Stickstoffströme 55, 61 am kalten Ende des Hauptwärmetauschers liegt. Dieser Strom wird dann im kalten Teil des Hauptwärmetauschers weiter abgekühlt. Der weiter abgekühlte dritte Teilstrom 340 wird als dritter Drosselstrom in einem Drosselventil 341 auf etwa Hochdrucksäulendruck entspannt und über Leitung 32 in die Hochdrucksäule eingeführt. Hierdurch lässt sich der Wärmeaustauschvorgang im Hauptwärmetauscher weiter optimieren, insbesondere im Falle von relativ geringen GAN-IC-Drücken von beispielsweise 7 bis 15 bar, insbesondere etwa 12 bar.

Die zweite Luftturbine 38 treibt den Kaltverdichter 28 an. Der arbeitsleistend entspannte dritte Teilstrom 339 wird über Leitung 40 der Hochdrucksäule 21 am Sumpf zugeführt.

(Die Aufteilung in die Teilströme gleichen Drucks könnte abweichend von der Darstellung in der Zeichnung von Figur 1 auch im Inneren des Hauptwärmetauschers 13 durchgeführt werden.)

Ein "vierter Teilstrom" 41 (zweiter Drosselstrom) durchströmt den Hauptwärmetauscher 13 vom warmen bis zum kalten Ende unter dem ersten Druck. Der kalte vierte Teilstrom 42 wird in einem Drosselventil 43 auf etwa den Betriebsdruck der Hochdrucksäule entspannt und über Leitung 32 der Hochdrucksäule 21 zugeführt.

Die sauerstoffangereicherte Sumpfflüssigkeit 44 der Hochdrucksäule 21 wird im Unterkühlungs-Gegenströmer 34 abgekühlt und über Leitung 45 in die fakultative Argongewinnung 24 eingeleitet. Daraus erzeugter Dampf 46 und verbleibende Flüssigkeit 47 werden in die Niederdrucksäule 22 eingespeist.

Ein erster Teil 49 des Kopfstickstoffs 48 der Hochdrucksäule 21 wird im Verflüssigungsraum des Hauptkondensators 23 gegen im Verdampfungsraum verdampfenden flüssigen Sauerstoff aus dem Sumpf der Niederdrucksäule vollständig oder im Wesentlichen vollständig verflüssigt. Ein erster Teil 51 des dabei erzeugten flüssigen Stickstoffs 50 wird als Rücklauf auf die Hochdrucksäule 21 aufgegeben. Ein zweiter Teil 52 wird im Unterkühlungs-Gegenströmer 34 abgekühlt, über Leitung 53 in die Niederdrucksäule 22 eingespeist. Mindestens ein Teil des flüssigen Niederdruckstickstoffs 53 dient als Rücklauf in der Niederdrucksäule 21; ein anderer Teil 54 kann als Flüssigstickstoffprodukt (LIN) gewonnen werden.

Von einer Zwischenstelle der Niederdrucksäule 22 wird gasförmiger Unreinstickstoff 61 abgezogen, im Unterkühlungs-Gegenströmer 34 und im Hauptwärmetauscher 13 angewärmt. Der warme Unreinstickstoff 62 kann in die Atmosphäre (ATM) abgeblasen (63) und/oder als Regeneriergas 64 für die Reinigungseinrichtung 6 eingesetzt werden. Gasförmiger Stickstoff 55 vom Kopf der Niederdrucksäule 22 wird ebenfalls im Unterkühlungs-Gegenströmer 34 und im Hauptwärmetauscher 13 angewärmt und über Leitung 56 als Niederdruckstickstoffprodukt (GAN) abgezogen.

Die Leitungen 67 und 68 (sogenannter Argonübergang) verbinden die Niederdrucksäule 21 mit der Rohargonsäule 25 der Argongewinnung 24.

Ein erster Teil 70 des flüssigen Sauerstoffs 69 vom Sumpf der Niederdrucksäule 21 wird als "erster Produktstrom" abgezogen, in einer Sauerstoffpumpe 71 auf einen "ersten Produktdruck" von beispielsweise 37 bar gebracht und unter dem ersten Produktdruck in dem Hauptwärmetauscher 13 verdampft und schließlich über Leitung 72 als "erstes Druckgasprodukt" (GOX IC - innenverdichteter gasförmiger Sauerstoff) gewonnen.

Ein zweiter Teil 73 des flüssigen Sauerstoffs 69 vom Sumpf der Niederdrucksäule 21 wird gegebenenfalls im Unterkühlungs-Gegenströmer 34 abgekühlt und über Leitung 74 als Flüssigsauerstoffprodukt (LOX) gewonnen.

In dem Beispiel wird auch ein dritter Teil 75 des flüssigen Stickstoffs 50 aus der Hochdrucksäule 21 beziehungsweise dem Hauptkondensator 23 einer Innenverdichtung unterzogen, indem er in einer Stickstoffpumpe 76 auf einen zweiten Produktdruck von beispielsweise 12 bar gebracht, unter dem zweiten Produktdruck in dem Hauptwärmetauscher 13 pseudo-verdampft und schließlich über Leitung 77 als innenverdichtetes gasförmiges Stickstoff-Druckprodukt (GAN IC) gewonnen.

Ein zweiter Teil 78 des gasförmigen Kopfstickstoffs 48 der Hochdrucksäule 21 wird im Hauptwärmetauscher angewärmt und über Leitung 79 entweder als gasförmiges Mitteldruckprodukt gewonnen oder - wie dargestellt - als Dichtgas (Sealgas) für eine oder mehrere der dargestellten Prozesspumpen eingesetzt.

**Figur 2** unterscheidet sich von Figur 1 dadurch, dass der dritte Teilstrom 36 der Einsatzluft unter dem ersten Druck in den Hauptwärmetauscher 13 eingeleitet wird und die zweite Turbine 38 damit einen entsprechend niedrigeren Eintrittsdruck hat.

In dem Ausführungsbeispiel der **Figur 3** weist die Hochdrucksäule einen Sumpfverdampfer 351 auf. Dieser wird insbesondere dann eingesetzt, wenn mindestens zeitweise eine besonders niedrige Flüssigproduktion oder sogar reiner Gasbetrieb gewünscht ist. Die Turbine 38 der vorigen Ausführungsbeispiele kann nicht mit ihrem maximalen Durchsatz gefahren werden, weil ansonsten zu viel Luft als dritter Teilstrom durch das kalte Ende des Hauptwärmetauschers gefahren werden müsste und der Betrieb des Hauptwärmetauschers damit weniger effizient wäre.

In Figur 3 kann nun bei besonders niedriger Flüssigproduktion ein Teil 350 des dritten Teilstroms aus der Turbine 38 am Hauptwärmetauscher vorbeigeführt werden. Die Turbine 38 (und damit der gekoppelte Kaltverdichter) kann nun mit vollem Durchsatz gefahren werden, ohne den Wärmeaustauschvorgang im Hauptwärmetauscher zu belasten. Der Strom 350 wird im Verdampfungsraum des Sumpfverdampfers 351 mindestens teilweise kondensiert und anschließend über Leitung 352 der Hochdrucksäule an einer Zwischenstelle zugeführt. Er verstärkt damit die Destillation im unteren Teil der Hochdrucksäule.

Abweichend von der Darstellung in Figur 3 kann der Strom 350 auch vor der Einleitung in den Sumpfverdampfer im Hauptwärmetauscher auf den Tauzustand abgekühlt werden. Dies kann in einer separaten Passage erfolgen, aber auch durch Zwischenentnahme an geeigneter Stelle und entsprechende Umspeisung.

## Patentansprüche

1. Verfahren zur Gewinnung eines Druckgasprodukts (72; 73) mittels Tieftemperaturzerlegung von Luft in einem Destillationssäulen-System, das eine Hochdrucksäule (21) und eine Niederdrucksäule (22) aufweist, bei dem
- die gesamte Einsatzluft in einem Hauptluftverdichter (2) auf einen ersten Druck verdichtet wird, der mindestens 4 bar höher als der Betriebsdruck der Hochdrucksäule (21) ist,
- ein erster Teilstrom (8, 11, 14) der im Hauptluftverdichter (2) verdichteten Einsatzluft (7) in einem Hauptwärmetauscher (13) auf eine Zwischentemperatur abgekühlt und in einer ersten Luftturbine (15) arbeitsleistend entspannt wird,
- mindestens ein erster Teil des arbeitsleistend entspannten ersten Teilstroms (16) in das Destillationssäulen-System eingeleitet (40; 18, 19, 20) wird,
- ein zweiter Teilstrom (12, 27, 29, 30) der im Hauptluftverdichter (2) verdichteten Einsatzluft in einem ersten Nachverdichter (9), der insbesondere von der ersten Luftturbine (15) angetrieben wird, auf einen zweiten Druck nachverdichtet wird, der höher als der erste Druck ist, in dem Hauptwärmetauscher (13) auf eine Zwischentemperatur abgekühlt, in einem zweiten Nachverdichter (28), der als Kaltverdichter betrieben und insbesondere von einer zweiten Luftturbine (38) angetrieben wird, auf einen dritten Druck nachverdichtet wird, der höher als der zweite Druck ist, in dem Hauptwärmetauscher (13) abgekühlt und anschließend entspannt (31) und in das Destillationssäulen-System eingeleitet (32) wird,
- ein dritter Teilstrom (436, 37) der im Hauptluftverdichter (2) verdichteten Einsatzluft (7) in dem Hauptwärmetauscher (13) auf eine Zwischentemperatur abgekühlt und in der zweiten Luftturbine (38) arbeitsleistend entspannt wird und
- mindestens ein erster Teil (339) des arbeitsleistend entspannten dritten Teilstroms in das Destillationssäulen-System eingeleitet (340) wird,
- ein erster Produktstrom (69; 75) flüssig aus dem Destillationssäulen-System entnommen und einer Druckerhöhung (71; 76) auf einen ersten Produktdruck unterworfen wird,
- der erste Produktstrom unter dem ersten Produktdruck im Hauptwärmetauscher (13) verdampft oder pseudo-verdampft und angewärmt wird und
- der angewärmte erste Produktstrom (72; 77) als erstes Druckgasprodukt (GOX IC; GAN IC) gewonnen wird,
- der Eintrittsdruck der ersten Luftturbine (15) mindestens 1 bar kleiner als der dritte Druck ist,
**dadurch gekennzeichnet, dass**
- der dritte Teilstrom (37) in der zweiten Luftturbine (38) auf einen Druck entspannt wird, der mindestens 1 bar höher als der Betriebsdruck der Hochdrucksäule (21) ist,
- mindestens ein erster Teil (339) des arbeitsleistend entspannten dritten Teilstroms in dem Hauptwärmetauscher (13) weiter abgekühlt, verflüssigt und anschließend entspannt (341) und in das Destillationssäulen-System eingeleitet wird.

2. Verfahren nach Anspruch 1, **dadurch gekennzeichnet, dass** ein vierter Teilstrom (41, 42) der im Hauptluftverdichter (2) verdichteten Luft (7) unter dem ersten Druck in dem Hauptwärmetauscher (13) abgekühlt und anschließend entspannt (43) und in das Destillationssäulen-System eingeleitet wird.

3. Verfahren nach Anspruch 1 oder 2, **dadurch gekennzeichnet, dass** der erste Teilstrom gemeinsam mit dem zweiten Teilstrom in dem erste Nachverdichter (9) auf den zweiten Druck gebracht wird und unter dem zweiten Druck in die erste Luftturbine (15) eingeleitet wird.

4. Verfahren nach einem der Ansprüche 1 bis 3, **dadurch gekennzeichnet, dass** der dritte Teilstrom gemeinsam mit dem zweiten Teilstrom und gegebenenfalls mit dem ersten Teilstrom in dem ersten Nachverdichter (9) auf den zweiten Druck gebracht wird und unter dem zweiten Druck in die zweite Luftturbine (38) eingeleitet wird.

5. Verfahren nach einem der Ansprüche 1 bis 3, **dadurch gekennzeichnet, dass** der dritte Teilstrom unter dem ersten Druck in die zweite Luftturbine (38) eingeleitet wird.

6. Verfahren nach einem der Ansprüche 1 bis 5, **dadurch gekennzeichnet, dass** zumindest zeitweise ein zweiter Teil (350) des arbeitsleistend entspannten dritten Teilstroms nicht in den Hauptwärmetauscher (13) eingeführt wird, sondern in den
Verflüssigungsraum eines Sumpfverdampfers (351) der Hochdrucksäule, der als Kondensator-Verdampfer ausgebildet ist.

7. Verfahren nach Anspruch 6, **dadurch gekennzeichnet, dass** der in dem Verdampfungsraum des Sumpfverdampfers (351) der Hochdrucksäule mindestens teilweise kondensierte Strom (352) der Hochdrucksäule an einer Zwischenstelle zugeführt wird.

8. Vorrichtung zur Gewinnung eines Druckgasprodukts (72; 73) mittels Tieftemperaturzerlegung von Luft mit
- einem Destillationssäulen-System, das eine Hochdrucksäule (21) und eine Niederdrucksäule (22) aufweist,
- einem Hauptluftverdichter (2) zum Verdichten der gesamten Einsatzluft auf einen ersten Druck, der mindestens 4 bar höher als der Betriebsdruck der Hochdrucksäule (21) ist,
- Mittel zum Abkühlen eines ersten Teilstroms (8, 11, 14) der im Hauptluftverdichter (2) verdichteten Einsatzluft (7) in einem Hauptwärmetauscher (13) auf eine Zwischentemperatur
- Mittel zum Einleiten des auf die Zwischentemperatur abgekühlten ersten Teilstroms in eine erste Luftturbine (15),
- Mittel (40; 18, 19, 20) zum Einleiten des in der ersten Luftturbine (15) arbeitsleistend entspannten ersten Teilstroms (16) in das Destillationssäulen-System,
- einem ersten Nachverdichter (9), der insbesondere von der ersten Luftturbine (15) angetrieben wird, zum Nachverdichten eines zweiten Teilstroms (12, 27, 29, 30) der im Hauptluftverdichter (2) verdichteten Einsatzluft auf einen zweiten Druck, der höher als der erste Druck ist,
- Mittel zum Abkühlen des nachverdichteten zweiten Teilstroms in dem Hauptwärmetauscher (13) auf eine Zwischentemperatur,
- einem zweiten Nachverdichter (28), der als Kaltverdichter betrieben und insbesondere von einer zweiten Luftturbine (38) angetrieben wird, zum Nachverdichten des zweiten Teilstroms auf einen dritten Druck, der höher als der zweite Druck ist,
- Mittel zum Abkühlen des weitere nachverdichteten zweiten Teilstroms in dem Hauptwärmetauscher (13) und zum anschließenden Entspannen (31) und Einleiten (32) in das Destillationssäulen-System eingeleitet wird,
- Mittel zum Abkühlen eines dritten Teilstroms (436, 37) der im Hauptluftverdichter (2) verdichteten Einsatzluft (7) in dem Hauptwärmetauscher (13) auf eine Zwischentemperatur,
- einer zweiten Luftturbine (38) zum arbeitsleistenden Entspannen des abgekühlten dritten Teilstroms,
- Mittel zum Einleiten (340) des arbeitsleistend entspannten dritten Teilstroms in das Destillationssäulen-System,
- Mittel zum flüssigen Entnehmen eines ersten Produktstroms (69; 75) aus dem Destillationssäulen-System,
- Mittel zur Druckerhöhung (71; 76) des flüssig entnommenen ernste Produktstroms (69; 75) auf einen ersten Produktdruck,
- Mittel zur Verdampfung und Pseudo-Verdampfung des ersten Produktstroms unter dem ersten Produktdruck im Hauptwärmetauscher (13) und mit
- Mittel zum Gewinnen des angewärmten erste Produktstroms (72; 77) als erstes Druckgasprodukt (GOX IC; GAN IC),
- Mittel zum Einleiten des ersten Teilstroms in die erste Luftturbine (15) unter einem Eintrittsdruck, der mindestens 1 bar kleiner als der dritte Druck ist.
**gekennzeichnet durch**
- Regelungsmittel zur Einstellung des Austrittsdrucks der zweiten Luftturbine (38) auf einen Druck, der mindestens 1 bar höher als der Betriebsdruck der Hochdrucksäule (21) ist,
- Mittel zum Einleiten des arbeitsleistend entspannten dritten Teilstroms (399) in den Hauptwärmetauscher (13) zum Abkühlen und Verflüssigen und durch
- Mittel zum Entspannen (341) und Einleiten in das Destillationssäulen-System des verflüssigten dritten Teilstroms.

## Claims

1. Method for obtaining a compressed gas product (72; 73) by means of cryogenic separation of air in a distillation column system which has a high-pressure column (21) and a low-pressure column (22), in which
- all of the feed air is compressed in a main air compressor (2) to a first pressure which is at least 4 bar higher than the operating pressure of the high-pressure column (21),
- a first partial flow (8, 11, 14) of the feed air (7) compressed in the main air compressor (2) is cooled to an intermediate temperature in a main heat exchanger (13) and is expanded so as to perform work in a first air turbine (15),
- at least a first part of the first partial flow (16) expanded so as to perform work is introduced (40; 18, 19, 20) into the distillation column system,
- a second partial flow (12, 27, 29, 30) of the feed air compressed in the main air compressor (2) is post-compressed in a first post-compressor (9), which in particular is driven by the first air turbine (15), to a second pressure which is higher than the first pressure, is cooled in the main heat exchanger (13) to an intermediate temperature, is post-compressed in a second post-compressor (28), which is operated as a cold compressor and in particular is driven by a second air turbine (38), to a third pressure which is higher than the second pressure, is cooled in the main heat exchanger (13) and then expanded (31) and introduced (32) into the distillation column system,
- a third partial flow (436, 37) of the feed air (7) compressed in the main air compressor (2) is cooled in the main heat exchanger (13) to an intermediate temperature and is expanded so as to perform work in the second air turbine (38) and
- at least a first part (339) of the third partial flow expanded so as to perform work is introduced (340) into the distillation column system,
- a first product flow (69; 75) is removed in liquid form from the distillation column system and is subjected to a pressure increase (71; 76) to a first product pressure,
- the first product flow at the first product pressure is evaporated or pseudo-evaporated and heated in the main heat exchanger (13) and
- the heated first product flow (72; 77) is obtained as first compressed gas product (GOX IC; GAN IC),
- the inlet pressure of the first air turbine (15) is at least 1 bar smaller than the third pressure,
**characterized in that**
- the third partial flow (37) is expanded in the second air turbine (38) to a pressure which is at least 1 bar higher than the operating pressure of the high-pressure column (21),
- at least a first part (339) of the third partial flow expanded so as to perform work is further cooled, liquefied and then expanded (341) in the main heat exchanger (13) and is introduced into the distillation column system.

2. Method according to Claim 1, **characterized in that** a fourth partial flow (41, 42) of the air (7) compressed in the main air compressor (2) is cooled and then expanded (43) in the main heat exchanger (13) at the first pressure and is introduced into the distillation column system.

3. Method according to Claim 1 or 2, **characterized in that** the first partial flow together with the second partial flow is raised in the first post-compressor (9) to the second pressure and is introduced into the first air turbine (15) at the second pressure.

4. Method according to one of Claims 1 to 3, **characterized in that** the third partial flow together with the second partial flow and where appropriate with the first partial flow is raised in the first post-compressor (9) to the second pressure and is introduced into the second air turbine (38) at the second pressure.

5. Method according to one of Claims 1 to 3, **characterized in that** the third partial flow is introduced into the second air turbine (38) at the first pressure.

6. Method according to one of Claims 1 to 5, **characterized in that** at least occasionally a second part (350) of the third partial flow expanded so as to perform work is introduced not into the main heat exchanger (13) but into the liquefaction space of a sump evaporator (351) of the high-pressure column which is formed as a condenser-evaporator.

7. Method according to Claim 6, **characterized in that** the flow (352) of the high-pressure column at least partially condensed in the evaporation space of the sump evaporator (351) of the high-pressure column is fed to an intermediate location.

8. Apparatus for obtaining a compressed gas product (72; 73) by means of cryogenic separation of air with
- a distillation column system which has a high-pressure column (21) and a low-pressure column (22),
- a main air compressor (2) for compressing all of the feed air to a first pressure which is at least 4 bar higher than the operating pressure of the high-pressure column (21),
- means for cooling, in a main heat exchanger (13) to an intermediate temperature, a first partial flow (8, 11, 14) of the feed air (7) compressed in the main air compressor (2),
- means for introducing the first partial flow cooled to the intermediate temperature into a first air turbine (15),
- means (40; 18, 19, 20) for introducing into the distillation column system the first partial flow (16) expanded so as to perform work in the first air turbine (15),
- a first post-compressor (9) which is driven in particular by the first air turbine (15), for post-compressing a second partial flow (12, 27, 29, 30) of the feed air compressed in the main air compressor (2) to a second pressure which is higher than the first pressure,
- means for cooling, in the main heat exchanger (13), the post-compressed second partial flow to an intermediate temperature,
- a second post-compressor (28) which is operated as a cold compressor and in particular is driven by a second air turbine (38), for post-compressing the second partial flow to a third pressure which is higher than the second pressure,
- means for cooling the further post-compressed second partial flow in the main heat exchanger (13) and for then expanding it (31) and introducing it (32) is introduced into the distillation column system,
- means for cooling, in the main heat exchanger (13), a third partial flow (436, 37) of the feed air (7) compressed in the main air compressor (2) to an intermediate temperature,
- a second air turbine (38) for the work-performing expansion of the cooled third partial flow,
- means for introducing (340) into the distillation column system the third partial flow expanded so as to perform work,
- means for extracting, in liquid form, a first product flow (69; 75) from the distillation column system,
- means for increasing the pressure (71; 76) of the first product flow (69; 75) removed in liquid form to a first product pressure,
- means for evaporating and pseudo-evaporating the first product flow at the first product pressure in the main heat exchanger (13) and with
- means for obtaining the heated first product flow (72; 77) as first compressed gas product (GOX IC; GAN IC),
- means for introducing the first partial flow into the first air turbine (15) at an inlet pressure which is at least 1 bar smaller than the third pressure,
**characterized by**
- regulating means for setting the outlet pressure of the second air turbine (38) to a pressure which is at least 1 bar higher than the operating pressure of the high-pressure column (21),
- means for introducing the third partial flow (399) expanded so as to perform work into the main heat exchanger (13) for cooling and liquefaction and by
- means for expanding (341) the liquefied third partial flow and for introducing this flow into the distillation column system.

## Revendications

1. Procédé d'obtention d'un produit (72; 73) de gaz comprimé par décomposition d'air à basse température dans un système à colonnes de distillation qui présente une colonne (21) à haute pression et une colonne (22) à basse pression et dans lequel
la totalité de l'air consommé est comprimée dans un compresseur principal (2) d'air à une première pression supérieure d'au moins 4 bars à la pression de service de la colonne (21) à haute pression,
un premier écoulement partiel (8, 11, 14) d'air consommé (7) comprimé dans le compresseur principal (2) d'air est refroidi dans un échangeur de chaleur principal (13) à une température intermédiaire et est détendu dans une première turbine (15) à air en produisant un travail,
au moins une première partie du premier écoulement partiel (16) détendu avec production d'un travail est introduite dans le système (40; 18, 19, 20) de colonnes de distillation,
un deuxième écoulement partiel (12, 27, 29, 30) d'air consommé comprimé dans le compresseur principal (2) d'air est post-comprimé dans un premier post-compresseur (9) entraîné en particulier par la première turbine (15) à air à une deuxième pression supérieure à la première pression, est refroidi dans l'échangeur de chaleur principal (13) à une température intermédiaire, est post-comprimé dans un deuxième post-compresseur (28) conduit comme compresseur à froid et entraîné en particulier par une deuxième turbine (38) à air à une troisième pression supérieure à la deuxième pression, est refroidi dans l'échangeur de chaleur principal (13) et ensuite détendu (31) avant d'être introduit dans le système (32) de colonnes de distillation,
un troisième écoulement partiel (436, 37) d'air consommé (7) comprimé dans compresseur principal (2) d'air est refroidi dans l'échangeur de chaleur principal (13) à une température intermédiaire et est ensuite détendu dans la deuxième turbine (38) à air en produisant un travail et
au moins une première partie (339) du troisième écoulement partiel détendu en produisant un travail est introduite (340) dans le système de colonnes de distillation,
un premier écoulement de produit (69, 75) est prélevé à l'état liquide dans le système de colonnes de distillation et subit une augmentation de pression (71, 76) jusqu'à une première pression de produit,
le premier écoulement de produit est vaporisé ou pseudo-vaporisé et chauffé dans l'échangeur de chaleur principal (13) à la première pression de produit,
le premier écoulement de produit (72; 77) chauffé est récupéré comme premier produit (GOX IC; GAN IC) de gaz sous pression,
la pression d'entrée dans la première turbine (15) à air est d'au moins 1 bar inférieure à la troisième pression,
**caractérisé en ce que**
le troisième écoulement partiel (37) est détendu dans la deuxième turbine (38) à air à une pression d'au moins 1 bar supérieure à la pression de service de la colonne (21) à haute pression et
**en ce qu'**au moins une première partie (339) du troisième écoulement partiel détendu en produisant un travail est refroidie et liquéfiée dans l'échangeur de chaleur principal (13) pour ensuite être détendue (341) et introduite dans le système de colonnes de distillation.

2. Procédé selon la revendication 1, **caractérisé en ce qu'**un quatrième écoulement partiel (41, 42) d'air (7) comprimé dans le compresseur principal (2) d'air est refroidi en dessous de la première pression dans l'échangeur de chaleur principal (13) et ensuite détendu (43) avant d'être introduit dans le système de colonnes de distillation.

3. Procédé selon les revendications 1 ou 2, **caractérisé en ce que** le premier écoulement partiel est amené en même temps que le deuxième écoulement partiel à la deuxième pression dans le premier post-compresseur (9) et est introduit à la deuxième pression dans la première turbine (15) à air.

4. Procédé selon l'une des revendications 1 à 3, **caractérisé en ce que** le troisième écoulement partiel est amené en même temps que le deuxième écoulement partiel et éventuellement que le premier écoulement partiel dans le premier post-compresseur (9) à la deuxième pression et est introduit dans la deuxième turbine (38) à air en dessous de la deuxième pression.

5. Procédé selon l'une des revendications 1 à 3, **caractérisé en ce que** le troisième écoulement partiel est introduit dans la deuxième turbine (38) à air en dessous de la première pression.

6. Procédé selon l'une des revendications 1 à 5, **caractérisé en ce qu'**au moins une partie du temps, une deuxième partie (350) du troisième écoulement partiel détendu en produisant un travail n'est pas envoyée dans l'échangeur de chaleur principal (13) mais dans l'espace de liquéfaction d'un évaporateur de pied (351) de la colonne à haute pression configuré comme évaporateur-condenseur.

7. Procédé selon la revendication 6, **caractérisé en ce que** l'écoulement (352) de la colonne à haute pression, condensé au moins en partie dans l'espace d'évaporation de l'évaporateur de pied (351) de la colonne à haute pression, est amené en un emplacement intermédiaire.

8. Ensemble d'obtention d'un produit (72; 73) de gaz comprimé par décomposition d'air à basse température dans
un système à colonnes de distillation qui présente une colonne (21) à haute pression et une colonne (22) à basse pression et dans lequel
un compresseur principal (2) d'air qui comprime la totalité de l'air consommé à une première pression supérieure d'au moins 4 bars à la pression de service de la colonne (21) à haute pression,
des moyens pour refroidir à une température intermédiaire dans un échangeur de chaleur principal (13) un premier écoulement partiel (8, 11, 14) d'air (7) comprimé dans le compresseur principal (2) d'air,
des moyens pour introduire le premier écoulement partiel refroidi à une température intermédiaire dans une première turbine (15) à air,
des moyens (40; 18, 19, 20) pour introduire dans le système de colonnes de distillation le premier écoulement partiel (16) détendu dans la première turbine (15) à air avec production d'un travail,
un premier post-compresseur (9) entraîné en particulier par la première turbine (15) à air, qui post-comprime à une deuxième pression supérieure à la première pression un deuxième écoulement partiel (12, 27, 29, 30) d'air consommé comprimé dans le compresseur principal (2) d'air,
des moyens pour refroidir à une température intermédiaire dans l'échangeur de chaleur principal (13) le deuxième écoulement partiel post-comprimé,
un deuxième post-compresseur (28) conduit comme compresseur à froid et entraîné en particulier par une deuxième turbine (38) à air, pour post-comprimer le deuxième écoulement partiel à une troisième pression supérieure à la deuxième pression,
des moyens pour refroidir dans l'échangeur de chaleur principal (13) le deuxième écoulement partiel post-comprimé en plus et ensuite le détendre (31) avant de l'introduire (32) est introduit dans le système de colonnes de distillation,
des moyens pour refroidir à une température intermédiaire dans l'échangeur de chaleur principal (13) un troisième écoulement partiel (436, 37) d'air consommé (7) comprimé dans compresseur principal (2) d'air,
une deuxième turbine (38) à air qui détend en produisant un travail le troisième écoulement partiel refroidi,
des moyens pour introduire (340) dans le système de colonnes de distillation le troisième écoulement partiel détendu en produisant un travail,
des moyens pour prélever un premier écoulement de produit (69; 75) à l'état liquide dans le système de colonnes de distillation,
des moyens pour augmenter (71; 76) la pression jusqu'à une première pression de produit,
des moyens pour vaporiser et pseudo-vaporiser le premier écoulement de produit dans l'échangeur de chaleur principal (13) à la première pression de produit,
des moyens pour récupérer le premier écoulement de produit (72; 77) chauffé comme premier produit (GOX IC; GAN IC) de gaz sous pression,
des moyens pour introduire le premier écoulement partiel dans la première turbine (15) à gaz à une pression d'entrée d'au moins 1 bar inférieure à la troisième pression,
**caractérisé par**
des moyens de régulation qui ajustent la pression de sortie de la deuxième turbine (38) à air à une pression inférieure d'au moins 1 bar à la pression de service de la colonne (21) à haute pression,
des moyens pour introduire le troisième écoulement partiel (399) détendu en produisant un travail dans l'échangeur de chaleur principal (13) pour être refroidi et liquéfié et
des moyens de détente (341) et d'introduction du troisième écoulement partiel liquéfié dans le système de colonnes de distillation.
